# EUROPÄISCHE PATENTSCHRIFT

(11) **EP 3 162 747 B1**
(45) Veröffentlichungstag und Bekanntmachung des Hinweises auf die Patenterteilung: **25.03.2020**
(21) Anmeldenummer: 16179384.9
(22) Anmeldetag: 14.07.2016
(51) Int. Cl.: B65H 29/04, B65H 29/58, B65H 29/62, B65H 29/24

(54) **AUSLEGER MIT BLASEINRICHTUNG**
SHEETS DELIVERY DEVICE WITH BLOWING DEVICE
DISPOSITIF RECEVEUR DE FEUILLES COMPRENANT UN SOUFFLEUR

(30) Priorität: 02.11.2015 DE 102015221380
(43) Veröffentlichungstag der Anmeldung: 03.05.2017
(73) Patentinhaber: Heidelberger Druckmaschinen AG, 69115 Heidelberg (DE)
(72) Erfinder: Angst, Uwe, 76751 Jockgrim (DE); Schorpp, Andreas, 76474 Au am Rhein (DE); Leva, Markus, 64285 Darmstadt (DE); Böttger, Andreas, 69118 Heidelberg (DE); Fellenberg, Ulrich, 68723 Oftersheim (DE)

(56) Entgegenhaltungen:
- WO-A1-2009/044688
- DE-A1- 19 519 374

## Beschreibung

Die Erfindung betrifft einen Ausleger einer Bogendruckmaschine gemäß dem Oberbegriff von Anspruch 1.

### Stand der Technik

Zum Auslegen und Abstapeln von in einer Bogendruckmaschine bedruckten Bogen sind sogenannte Ausleger bekannt. Ein solcher Ausleger ist in der DE 36 12 067 A1 beschrieben. Von einem letzten Druckwerk werden die Bogen an ein nachfolgendes Transportsystem übergeben, welches an umlaufenden Ketten angebrachte Greifer aufweist. Die Bogen werden im Greiferschluss zu einem ersten Bogenstapel, zu einem gegebenenfalls vorhandenen zweiten Bogenstapel oder im Falle von Probebogen, sogenannten Proofbogen, zu einem Begutachtungstisch transportiert.

Wird ein Bogen nicht auf einem ersten Bogenstapel ausgelegt, so besteht die Gefahr, dass der Bogen bei seinem Weitertransport einen auf diesem Bogenstapel befindlichen obersten Stapel berührt und diesen aufgrund der Relativbewegung beschädigt, zum Beispiel zerkratzt. Wird ein Bogen überhaupt nicht abgestapelt, sondern zur nachfolgenden Begutachtung weiter transportiert, so kann dieses Problem ebenfalls auftreten, dann auf den obersten Bogen beider Stapel.
Ähnliche Bogenausleger sind bekannt aus der EP 1 489 031 B1 sowie der WO 2009/044688 A1.

Die DE 195 19 374 C2 zeigt einen Bogenausleger mit Blasdüsen zum Erzeugen einer Blasluft zur Bogenführung, Bogenstraffung und/oder Bogenbremsung.

### Aufgabenstellung

Aufgabe der vorliegenden Erfindung ist es, einen Ausleger einer Bogendruckmaschine zu schaffen, bei welchem mit kostengünstigen, einfach anzusteuernden und effektiv wirksamen Mitteln eine Beschädigung vom obersten Bogen eines Stapels verhindert wird, wenn ein Bogen über den Stapel hinweg weiter transportiert wird.

Gelöst wird diese Aufgabe durch einen Ausleger einer Bogendruckmaschine mit den Merkmalen von Anspruch 1.

Der erfindungsgemäße Ausleger einer Bogendruckmaschine besitzt einen Bogenstapel zum Ablegen von Bogen, ein Transportsystem zum Zuführen von Bogen in einer Bogentransportrichtung in einer Transportebene und ein stromabwärtig des Bogenstapels angeordnetes Transportmittel zum Weitertransport von Bogen, die nicht auf dem Bogenstapel abgelegt werden. Der Weitertransport erfolgt in eine nachfolgende Station. Erfindungsgemäß ist zwischen dem Bogenstapel und der Transportebene eine Blaseinrichtung angeordnet zum Leiten der Bogen, d. h. auf einer Höhe, welche zwischen dem obersten Bogen des Bogenstapels und der Transportebene liegt. So wird verhindert, dass ein transportierter Bogen auf dem obersten Bogen des Bogenstapels schleift und diesen womöglich beschädigt.
Weiterhin ist es vorgesehen, dass die Blaseinrichtung - in Bogentransportrichtung gesehen nach, d. h. - stromabwärtig des Bogenstapels und angrenzend an die Bogenstapelvorderkante angeordnet und insbesondere am Maschinengestell des Auslegers befestigt ist. Die Blaseinrichtung befindet sich somit - in Maschinenlaufrichtung gesehen - zwischen dem Bogenstapel und dem Transportmittel.
Ein solcher Ausleger hat den Vorteil, dass ein Bogen, auch bei hoher Geschwindigkeit, sicher geführt werden kann. Auch kann die Blaseinrichtung schnell abgeschaltet bzw. umgeschaltet werden, so dass eine Anpassung an die tatsächlich vorliegenden Erfordernisse der Bogenführung ermöglicht wird.

In dem erfindungsgemäßen Ausleger ist durch die Blaseinrichtung ein zum Transportmittel weiter bewegter Bogen von unten anblasbar, d. h. ein Bogen, welcher nicht auf dem Bogenstapel abgelegt wird, kann von der unterhalb der Transportebene angeordneten Blaseinrichtung angeblasen werden. Weiterhin ist vorgesehen, dass die Blaseinrichtung eine Blasluft bereitstellt, welche im Wesentlichen entgegen der Bogentransportrichtung ausgerichtet ist. D.h. die Blasluft ist entgegen der Bogentransportrichtung orientiert und es gibt immer eine Komponente welche entgegen der Bogentransportrichtung wirkt. Dadurch kann ein stabiler Bogenlauf ohne Flattern der Bogen erreicht werden. Zusätzlich kann die Blasluft eine Komponente besitzen, welche von unten nach oben wirkt, sodass sich eine schräge Ausrichtung der Blasluft ergibt.

In einer vorteilhaften Weiterbildung des erfindungsgemäßen Auslegers stellt die Blaseinrichtung eine getaktete Blasluft bereit, nämlich immer dann, wenn ein Bogen nicht auf den Bogenstapel abgelegt, sondern weiter transportiert werden soll. Dazu kann in der Blaseinrichtung mindestens ein schnell schaltendes Ventil vorgesehen sein.
In vorteilhaften Ausführungsvarianten können sich an das Transportmittel - in Bogentransportrichtung gesehen - eine Proof-Auslage zum Auslegen und Analysieren eines einzelnen Proof-Bogens und / oder eine Makulaturauslage zum Beseitigen von fehlerbehafteten Bogen und / oder eine Weiterverarbeitungsstation, zum Beispiel zum Falzen, Falten, Schneiden, Stanzen, Rillen, Kleben, etc. anschließen. In Weiterbildung dieses Auslegers sind Proof-Auslage, Makulaturauslage und Weiterverarbeitungsstation vorgesehen und ist zwischen dem Transportmittel und der Proof-Auslage, der MakulaturAuslage und der Weiterverarbeitungsstation eine Dreiwegeweiche vorgesehen, zum Leiten eines Bogens in eine der drei Nachfolgestationen (Proof-Auslage, Makulaturauslage und Weiterverarbeitungsstation).

In vorteilhafter Weiterbildung des erfindungsgemäßen Auslegers besitzt die Blaseinrichtung zu ihrer Ansteuerung eine Steuereinheit, wobei in der Steuereinheit unterschiedliche Druckkennlinien hinterlegt sind, wobei sich die Druckkennlinien hinsichtlich zeitlichem und betragsmäßigem Verlauf der Blasluft erzeugenden Druckluft unterscheiden, zum Beispiel abhängig von der Grammatur der zu transportierenden Bogen und der Arbeitsgeschwindigkeit des Auslegers. Die Blaseinrichtung wird entsprechend diesen Druckkennlinien mit einer Druckluft beaufschlagt.

In einer möglichen Ausführungsvariante des Auslegers ist das Transportsystem als umlaufendes Kettengreifersystem ausgeführt und / oder das Transportmittel kann als mindestens ein Transportband, insbesondere als Saugband d.h. als saugendes Transportband, ausgeführt sein.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll anhand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.
Es zeigen in schematischer Darstellung:
- Figur 1: Einen erfindungsgemäßen Ausleger einer Bogendruckmaschine
- Figur 2: Eine Ausführungsvariante des erfindungsgemäßen Auslegers
- Figur 3: Die Ansteuerung eines erfindungsgemäßen Auslegers gemäß einer der Figuren 1 oder 2

Figur 1 zeigt einen Ausleger 100, zum Auslegen von Bogen 1000, welche von einer Druckmaschine 1 kommen, wo diese bedruckt wurden. Bei der Druckmaschine 1 kann es sich beispielsweise um eine Digitaldruckmaschine mit einer Inkjeteinheit handeln.

Die Bogen 1000 werden von einem Transportsystem 10 in einer Transportebene E in einer Bogentransportrichtung T zum Ausleger 100 transportiert. Dazu sind an umlaufenden Ketten 11 Greifer 12 vorgesehen.

Im Ausleger 100 kann ein jeweiliger Bogen 1000 entweder auf einen Bogenstapel 1003 abgelegt werden, wobei der oberste Bogen des Bogenstapels 1003 mit dem Bezugszeichen 1001 versehen ist. Alternativ kann der Bogen 1000 über den Bogenstapel 1003 hinweg in Transportrichtung T weiter transportiert werden zu einem Transportmittel 13, welches hier als umlaufendes Transportband oder Transportbandpaar ausgeführt ist. Dieser weitertransportierte Bogen ist in Figur 1 mit dem Bezugszeichen 1002 versehen. Um zu verhindern, dass dieser weitertransportierte Bogen 1002 während seinem Transport auf dem obersten abgelegten Bogen 1001 des Bogenstapels 1003 schleift und diesen Bogen 1001 womöglich beschädigt, ist eine Blaseinrichtung 14 vorgesehen, welche eine Blasluft b als Blasluftstrahl bereitstellt. Die Blaseinrichtung 14 ist zwischen der Transportebene E und dem obersten Bogen 1001 des Bogenstapels 1003 stromabwärtig des Bogenstapels 1003 angeordnet. Sie stellt einen Blasluftstrahl b bereit, welcher im Wesentlichen entgegen der Transportrichtung T ausgerichtet ist. Dieser Blasluftstrahl b bewirkt, dass ein jeweiliger Bogen 1002 in der Schwebe gehalten wird und nicht auf dem obersten Bogen 1001 schleift.

In der in Figur 2 dargestellten Ausführungsvariante des Auslegers 100 befindet sich stromabwärtig des Transportmittels 13 eine Dreiwegeweiche 19, mittels welcher ein Bogen 1002 zu drei unterschiedlichen Stationen weiter transportiert werden kann: entweder zu einer Makulaturauslage bzw. zu einem Makulaturbehälter 2, zu einer Proof-Auslage 3 zum Begutachten bzw. Analysieren eines Probebogens oder zu einer Weiterverarbeitungsstation 4. Die Dreiwegeweiche befindet sich in Fig. 2 in einer mittigen Stellung, in welcher ein Bogen 1002 in die Proof-Auslage 3 weitertransportiert wird. Die beiden anderen alternativen Stellungen der Bogenweiche 19 sind punktiert angedeutet. In Figur 2 sind ein makulaturbehafteter Bogen (d.h. kein Gutbogen sondern ein Bogen mit einem Fehler) mit dem Bezugszeichen 1004, ein zu begutachtender Proof-Bogen (Probebogen) mit dem Bezugszeichen 1005 und ein weiterverarbeiteter Bogen mit dem Bezugszeichen 1006 dargestellt.

In Figur 3 ist die Ansteuerung der Blaseinrichtung 14 dargestellt, wie sie sowohl für einen Ausleger 100 gemäß Figur 1 oder einen Ausleger 100 gemäß Figur 2 eingesetzt werden kann. Von einem Blaslufterzeuger 16 wird der Blaseinrichtung 14 über Leitungen Blasluft bereitgestellt. In unmittelbarer Nähe der Blaseinrichtung 14 ist ein schnell schaltbares Schaltventil 15 in den Blasluftleitungen angeordnet. Sowohl das Schaltventil 15 als auch der Blaslufterzeuger 16 sind datenübertragungstechnisch mit einer Steuereinheit mit Interface 17 verbunden und werden von dieser angesteuert. So kann durch entsprechende Ansteuerung des Schaltventils 15 der Blasluftstrahl b so getaktet werden, dass nur dann Blasluft b bereitgestellt wird, wenn ein Bogen 1002 über den Bogenstapel 1003 hinweg transportiert wird. Werden Bogen 1001 hingegen auf dem Bogenstapel 1003 abgelegt, so wird keine Blasluft b bereitgestellt.

Die Steuereinheit 17 kann über einen Speicher 18 verfügen, in welchem Druckkennlinien hinterlegt sind, wobei die Druckkennlinien, z. B. abhängig von der Grammatur sowie der Bearbeitungsgeschwindigkeit, den zeitlichen Verlauf sowie die Stärke des Blasluftstrahls festlegen. Von der Steuereinheit 17 werden Blaslufterzeuger 16 und Ventil 15 entsprechend angesteuert.

Oberhalb des Bogenstapels 1003 können zusätzlich Blasrohre 20 angeordnet sein, welche eine nach unten in Richtung des Bogenstapels 1003 gerichtete Blasluft bereitstellen. Diese Blasluft unterstützt das Ablegen eines Bogens 1001. Die Blasluft der Blasrohre wird nur dann aktiviert, wenn an der Blaseinrichtung 14 keinen Blasluft b bereitgestellt wird und umgekehrt. Die Blasluft für die Blasrohre 20 kann ebenfalls vom Blaslufterzeuger 16 zur Verfügung gestellt werden. Und die Ansteuerung eines Ventils zwischen Blasrohren 20 und Blaslufterzeuger 16 kann ebenfalls durch die Steuereinheit 17 erfolgen.
Von der Steuereinheit 17 können auch die Dreiwegeweiche 19 sowie ein Antrieb des Transportmittels 13 angesteuert werden.

### Bezugszeichenliste

- 1: Position Druckmaschine
- 2: Makulaturauslage/ -behälter
- 3: Proofauslage
- 4: Weiterverarbeitungsstation

- 10: Transportsystem
- 11: Kette
- 12: Greifer
- 13: Transportmittel (Transportband)
- 14: Blaseinrichtung
- 15: Schaltventil
- 16: Blaslufterzeuger
- 17: Steuereinheit mit Interface
- 18: Speicher mit Druckkennlinien
- 19: Dreiwegeweiche
- 20: Blasrohr

- 100: Ausleger

- 1000: Bogen
- 1001: abgelegter Bogen
- 1002: weitertransportierter Bogen
- 1003: Bogenstapel
- 1004: Makulatur
- 1005: Proofbogen
- 1006: weiterverarbeiteter Bogen
- E: Transportebene
- T: Bogentransportrichtung

- b: Blasluftstrahl

## Patentansprüche

1. Ausleger (100) einer Bogendruckmaschine (1) mit einem Bogenstapel (1003) zum Ablegen von Bogen (1001), einem Transportsystem (10) zum Zuführen von Bogen (1000,1001,1002, 1004, 1005) in einer Bogentransportrichtung (T) in einer Transportebene (E) und einem in Maschinenlaufrichtung nach dem Bogenstapel (1003) angeordneten Transportmittel (13) zum Weitertransport von Bogen (1002, 1004, 1005),
wobei eine Blaseinrichtung (14) in Maschinenlaufrichtung nach dem Bogenstapel (1003) und in einer Höhe oberhalb des Bogenstapels (1003) und unterhalb der Transportebene (E) angeordnet ist zum Leiten der Bogen (1002),
**dadurch gekennzeichnet,**
**dass** die Blaseinrichtung (14) eine Blasluft (b) bereitstellt, welche im Wesentlichen entgegen der Bogentransportrichtung (T) ausgerichtet ist und,
**dass** durch die Blaseinrichtung (14) ein zum Transportmittel (13) weiterbewegter Bogen (1002) von unten anblasbar ist.

2. Ausleger nach einem der vorangehenden Ansprüche,
**dadurch gekennzeichnet,**
**dass** die Blaseinrichtung (14) eine getaktete Blasluft (b) bereitstellt.

3. Ausleger nach einem der vorangehenden Ansprüche,
**dadurch gekennzeichnet,**
**dass** sich an das Transportmittel (13) eine Proofauslage (3) und/oder eine Makulaturauslage (2) und/oder eine Weiterverarbeitungsstation (4) anschließen.

4. Ausleger nach Anspruch 3,
**dadurch gekennzeichnet,**
**dass** zwischen dem Transportmittel (13) und der Proofauslage (3), der Makulaturauslage (2) und der Weiterverarbeitungsstation (4) eine Dreiwegeweiche (19) vorgesehen ist.

5. Ausleger nach einem der vorangehenden Ansprüche,
**dadurch gekennzeichnet,**
**dass** die Blaseinrichtung (14) zu ihrer Ansteuerung eine Steuereinheit (17) besitzt, und dass in der Steuereinheit (17) unterschiedliche Druckkennlinien hinterlegt sind.

6. Ausleger nach einem der vorangehenden Ansprüche,
**dadurch gekennzeichnet,**
**dass** das Transportsystem (10) als umlaufendes Kettengreifersystem (11, 12) ausgeführt ist und/oder dass das Transportmittel (13) als mindestens ein Transportbandausgeführt ist.

7. Ausleger nach Anspruch 6,
**dadurch gekennzeichnet,**
**dass** das mindestens eine Transportband als Saugband ausgeführt ist.

8. Ausleger nach einem der vorangehenden Ansprüche,
**dadurch gekennzeichnet,**
**dass** oberhalb des Bogenstapels (1003) eine weitere Blaseinrichtung (20) angeordnet ist zum Unterstützen des Ablegens der Bogen (1001) auf den Bogenstapel (1003) und dieses Blaseinrichtung (20) immer dann deaktiviert ist, wenn die Blaseinrichtung (14) aktiviert ist.

## Claims

1. Delivery (100) for a sheet-fed printing press (1) including a sheet stack (1003) for depositing sheets (1001), a transport system (10) for feeding sheets (1000, 1001, 1002, 1004, 1005) in a direction of sheet transport (T) and in a plane of transport (E) and including a transporting means (13) for moving sheets (1002, 1004, 1005) onwards, said transporting means (13) disposed downstream of said sheet stack (1003) in the direction of machine travel,
wherein a blower device (14) for guiding the sheets (1002) is disposed downstream of the sheet stack (1003) in the direction of machine travel and at a level above the sheet stack (1003) and below the plane of transport (E),
**characterized**
**in that** the blower device (14) provides blown air (b) that is essentially directed against the direction of sheet transport (T) and
**in that** the blown air from the blower device (14) is blowable from below against a sheet (1002) that is moved onward to the transport means (13).

2. Delivery according to any one of the preceding claims,
**characterized**
**in that** the blower device (14) provides cyclic blown air (b).

3. Delivery according to any one of the preceding claims,
**characterized**
**in that** the transporting means (13) is followed by a proof delivery (3) and/or a waste sheet delivery (2) and/or a further processing unit (4).

4. Delivery according to claim 3,
**characterized**
**in that** a three-way switch (19) is provided between the transporting means (13) and the proof delivery (3), the waste sheet delivery (2), and the further processing unit (4).

5. Delivery according to any one of the preceding claims,
**characterized**
**in that** the blower device (14) has a control unit (17) for actuating the blower device (14) and in that different characteristic print curves are saved in the control unit (17).

6. Delivery according to any one of the preceding claims,
**characterized**
**in that** the transport system (10) is embodied as a revolving chain gripper system (11, 12) and/or in that the transporting means (13) is embodied as at least one transport belt.

7. Device according to claim 6,
**characterized**
**in that** the at least one transport belt is embodied as a suction belt.

8. Delivery according to any one of the preceding claims,
**characterized**
**in that** above the sheet stack (1003), a further blower device (20) is provided to assist in the deposition of the sheets (1001) on the sheet stack (1003) and in that the said blower device (20) is always inactive when the blower device (14) is active.

## Revendications

1. Réception (100) d'une machine à imprimer à feuilles (1) avec une pile de feuilles (1003) pour la dépose de feuilles (1001), un système de transport (10) pour l'alimentation de feuilles (1000, 1001, 1002, 1004, 1005) dans un dispositif de transport de feuilles (T) dans un niveau de transport (E) et un moyen de transport (13) disposé dans le sens de fonctionnement de la machine en aval de la pile de feuilles (1003) pour le transport ultérieur de feuilles (1002, 1004, 1005),
pour laquelle un dispositif soufflant (14) est disposé dans le sens de fonctionnement de la machine en aval de la pile de feuilles (1003) et en hauteur au-dessus de la pile de feuilles (1003) et en dessous du niveau de transport (E) pour le guidage des feuilles (1002),
**caractérisée en ce**
**que** le dispositif soufflant (14) fournit un air soufflé (b) essentiellement orienté dans le sens opposé au transport des feuilles (T) et que, via le dispositif soufflant (14), une feuille (1002) continuant d'être déplacée en direction du moyen de transport (13) peut être soufflée depuis le bas.

2. Réception selon l'une des revendications précédentes,
**caractérisée en ce**
**que** le dispositif soufflant (14) fournit un air soufflé (b) cadencé.

3. Réception selon l'une des revendications précédentes,
**caractérisée en ce**
**que** le moyen de transport (13) est directement suivi d'une sortie d'épreuves (3) et/ou d'une sortie de macules (2) et/ou d'un poste de poursuite du traitement (4).

4. Réception selon la revendication 3,
**caractérisée en ce**
**qu'**un aiguillage à trois voies (19) est prévu entre le moyen de transport (13) et la sortie d'épreuves (3), la sortie de macules (2) et le poste de poursuite du traitement (4).

5. Réception selon l'une des revendications précédentes,
**caractérisée en ce**
**que** le dispositif de soufflage (14) possède pour son pilotage une unité de commande (17), et que différentes caractéristiques d'impression sont mémorisées dans l'unité de commande (17).

6. Réception selon l'une des revendications précédentes,
**caractérisée en ce**
**que** le système de transport (10) est exécuté comme système à pinces (11, 12) sur le pourtour et/ou que le moyen de transport (13) est exécuté sous forme d'au moins un cordon de transport.

7. Réception selon la revendication 6,
**caractérisée en ce**
**que** le cordon de transport au moins est exécuté comme bande d'aspiration.

8. Réception selon l'une des revendications précédentes,
**caractérisée en ce**
**qu'**un autre dispositif de soufflage (20) est disposé au-dessus de la pile de feuilles (1003) pour assister la dépose des feuilles (1001) sur la pile de feuilles (1003) et que ce dispositif de soufflage (20) est toujours désactivé lorsque le dispositif de soufflage (14) est activé.
